# EUROPÄISCHE PATENTSCHRIFT

(11) **EP 0 547 390 B1**
(45) Veröffentlichungstag und Bekanntmachung des Hinweises auf die Patenterteilung: **14.01.1998**
(21) Anmeldenummer: 92119661.4
(22) Anmeldetag: 19.11.1992
(51) Int. Cl.: A45D 26/00

(54) **Epilationsgerät**
Depilating apparatus
Appareil à épiler

(30) Priorität: 12.12.1991 FR 9115461
(43) Veröffentlichungstag der Anmeldung: 23.06.1993
(73) Patentinhaber: Braun Aktiengesellschaft, Frankfurt am Main (DE)
(72) Erfinder: Cleyet, Aimé, F-69006 Lyon (FR); Gabion, Georges, F-69140 Rillieux (FR); Roger, Robert, F-69002 Lyon (FR)

(56) Entgegenhaltungen:
- EP-A- 0 328 426
- FR-A- 2 668 902

## Beschreibung

Die Erfindung bezieht sich auf ein Epilationsgerät zum Entfernen von Haaren am menschlichen Körper mit einem Gehäuse, das vom Benutzer in der Hand gehalten werden kann, mit einem über einen Motor angetriebenen, Klemmelemente aufweisenden Drehzylinder mit wenigstens einem den Drehzylinder durchsetzenden Betätigungselement zur Betätigung der mit diesem gekoppelten Klemmelemente, wobei wenigstens ein Betätigungselement über ein diesem zugeordnetes Druckelement mittel- oder unmittelbar betätigbar ist.

Es ist bereits ein Gerät zum Entfernen von Körperhaaren bekannt (EP 0 328 426 A2), das aus einem Gehäuse mit einem abnehmbaren Epilationskopf besteht. Das Gehäuse dient ferner zur Aufnahme eines über einen Motor antreibbaren, auf einer Welle gelagerten Drehzylinders mit mehreren, den Drehzylinder durchsetzenden Betätigungselementen zur Betätigung der mit diesem gekoppelten Klemmelementen. Die Betätigungselemente werden jeweils endseitig von einer auf einem im Epilationskopf angeordneten Bügel drehbar gelagerten Rolle einmal pro Umdrehung beaufschlagt und sind gegen den Druck einer gemeinsamen Feder gegenläufig hin und her bewegbar. Über eine Feder können die gegenläufig verstellbaren Betätigungselemente nach einem Arbeitsvorgang stets in ihre Neutralstellung gebracht werden, wobei auch die Klemmelemente wieder in ihre Ausgangsposition zurückverstellt werden. Derartig ausgebildete Epilationsgeräte arbeiten immer in der gleichen Drehrichtung und sind so ausgelegt, daß sie nur in einer Richtung über die zu epilierende Hautoberfläche geführt werden können, um die Haare zu erfassen und zu entfernen. Um jedoch eine einwandfreie Epilationswirkung erzielen zu können, muß das Epilationsgerät mit seiner Vorderseite immer gegen die Wuchsrichtung der Körperhaare bewegt werden. Ändert sich aber die Wuchsrichtung auf der zu epilierenden Hautoberfläche, so müßte das Epilationsgerät gedreht werden, damit die Körperhaare rechtzeitig und somit vollkommen erfaßt werden können. Durch die Bewegung des Gerätes in Wuchsrichtung der Körperhaare werden diese zu spät oder nur unvollkommen erfaßt und heruntergedrückt, so daß sie nur teilweise entfernt werden. Hier will die Erfindung Abhilfe schaffen.

Der Erfindung liegt die Aufgabe zugrunde, die Entfernung der Körperhaare mittels eines Gerätes der eingangs ausgeführten Art zu verbessern.

Diese Aufgabe wird nach der Erfindung durch ein Epilationsgerät mit den Merkmalen des Anspruchs 1 gelöst. Durch die vorteilhafte Ausbildung und Anordnung der verschiedenen Stellorgane bzw. Druckelemente oder Steuerelemente zur mittel- oder unmittelbaren Verstellung der Klemmelemente wird sichergestellt, daß die Körperhaare von den Klemmelementen immer einwandfrei erfaßt und dem Klemmbereich zugeführt werden, ganz gleich, wie das Arbeitsgerät eingesetzt bzw. in welche Richtung es über die Haut bewegt wird. Hierzu ist es wesentlich, daß bei Drehrichtungsänderung des Drehzylinders die Position der Anlagestelle zwischen Druckelement und Betätigungselement veränderbar ist. Die Drehrichtung des Drehzylinders des Epilationsgerätes ist durch Umschalten des Motors an die Bewegungsrichtung des Epilationsgerätes im Arbeitseinsatz anpaßbar bzw. umsteuerbar. Wird beispielsweise das Epilationsgerät von der einen in die andere Hand genommen und dadurch in Wuchsrichtung der Körperhaare auf der Hautoberfläche angesetzt, läßt sich durch Umschalten des Motors die Drehrichtung des Drehzylinders sofort ändern und dadurch erreichen, daß die Klemmelemente nun gegen die Wuchsrichtung der Haare über die Hautoberfläche bewegt werden. Auf diese Weise können die Körperhaare ohne weiteres den Klemmelementen zugeführt und dadurch von diesen Einwandfrei erfaßt werden.

Weiterhin hat es sich als vorteilhaft erwiesen, daß die Position einer Anlagestelle zwischen Druckelement und Betätigungselement in einer Ebene veränderbar ist, welche im wesentlichen senkrecht zur Drehachse des Drehzylinders verläuft und daß an der Anlagestelle eine Verstellung zumindest eines Klemmelementen in Richtung eines benachbarten Klemmelementes beginnt.

Eine andere Ausführungsform der Erfindung besteht darin, daß ein Winkel zwischen einer feststehenden Achse des Gerätes und der Hauptachse des Druckelementes, insbesondere der Drehachse, veränderbar ist, wobei diese Winkeländerung in einer Ebene erfolgt, welche im wesentlichen senkrecht zur Drehachse des Zylinders liegt.

Hierzu ist es ferner vorteilhaft, daß die Drehrichtung des Drehzylinders des Epilationsgerätes bei Änderung der Arbeitsrichtung des Epilationsgerätes automatisch auf die geänderte Arbeitsrichtung einstellbar ist. Hierdurch werden die Klemmelemente zum richtigen Zeitpunkt in Klemmstellung gebracht. Ferner läßt sich durch die Drehrichtungsänderung des Drehzylinders auf einfache Weise sicherstellen, daß die Klemmelemente bei optimaler Winkellage der Halterung mit Bezug auf die Hautoberfläche stets gegen die Wuchsrichtung der Haare eingesetzt und auf der Hautoberfläche entlangbewegt werden können. Ändert sich die Wuchsrichtung der Haare, so braucht während des Epilationsvorganges lediglich die Drehrichtung des Drehzylinders geändert zu werden, damit die Klemmelemente auch jetzt gegen die Wuchsrichtung der Haare bewegt werden. Hierzu ist es vorteilhaft, daß das Druckelement und/oder Betätigungselement und/oder Steuerelement zwischen zwei Anschlägen verstellbar ist, die mit Bezug auf die Achse x-y des Gehäuses spiegelsymmetrisch angeordnet sind. Vorteilhaft ist es ferner, daß bei Drehrichtungsänderung des Drehzylinders das Betätigungselement oder das Druckelement oder das Steuerelement oder die Halterung von einem Anschlag zu einem anderen Anschlag bewegbar ist. Hierdurch wird auf einfache Weise die Halterung zur Aufnahme der Klemmelemente in die jeweils optimale Lage geschwenkt und dadurch sichergestellt, daß die Klemmelemente zum richtigen Zeitpunkt geschlossen werden, d.h. an einer Stelle, die mit Bezug auf die Arbeitsrichtung des Gerätes vor der Kontaktstelle des Drehzylinders mit der Hautoberfläche liegt. Auf diese Weise können auch liegende oder heruntergedrückte Haare von den Klemmelementen erfaßt und eingeklemmt werden.

Die Drehrichtungsänderung des Drehzylinders des Epilationsgerätes und auch die Veränderung des Beginns der Bewegung der Klemmelemente in Klemmrichtung ist besonders vorteilhaft bei Einsatz des Gerätes Im Oberlippenbereich, insbesondere wenn das Gerät immer in derselben Hand gehalten werden soll und die Wuchsrichtung der Körperhaare auf der Hautoberfläche unterschiedlich ist. Hierzu braucht lediglich durch einen Betätigungsschalter die Drehrichtung des Motors und dadurch auch die des Drehzylinders geändert zu werden.

Hierzu ist es vorteilhaft, daß durch Anlage eines Betätigungselementes an dem Druckelement bei Drehrichtungsänderung des Drehzylinders automatisch eine Verstellung des Druckelements in Richtung eines Anschlags bzw. in eine Endlagestellung erfolgt, an der die lineare Verstellung mindestens eines Betätigungselements erfolgt.

Eine weitere Ausführungsform zeichnet sich dadurch aus, daß automatisch durch Anlage des Mitnehmers am Anschlag des Steuerelements bei Drehrichtungsänderung des Drehzylinders eine Verstellung des Steuerelements in eine Endlagestellung erfolgt.

Vorteilhaft ist es ferner, daß die mit Abstand zueinander angeordneten Anschläge am Epilationskopf insbesondere am Rahmen des Epilationskopfes vorgesehen sind und daß die beiden Enden der Achse des Drehzylinders endseitig je eine Schlitzöffnung aufweisen, durch die sich jeweils ein Schenkel des Bügels erstreckt. Vorteilhaft ist es außerdem, daß die mit Abstand zueinander angeordneten Anschläge durch die Seitenwände der in der Welle bzw. Achse vorgesehenen Schlitzöffnung gebildet werden, in die Schenkel des Bügels aufgenommen sind. Hierdurch erhält man mit einfachen baulichen Mitteln Anschläge zur Begrenzung der Verschwenkung des Bügels.

In weiterer Ausgestaltung der Erfindung ist es vorteilhaft, daß die Halterung als Bügel ausgebildet ist, der im Epilationskopf schwenkbar gelagert ist, wobei die Achse in einer im Gerät vorgesehenen Lagerbuchse aufgenommen ist.

Nach einer weiteren Ausführungsform ist die Halterung als Lagerbock ausgebildet, der gemeinsam mit dem Druckelement auf einer im Epilationskopf vorgesehenen Lagerbuchse schwenkbar gelagert ist. Die Halterung ist vorzugsweise als U-förmiger, verschwenkbarer Bügel ausgebildet, an dessen beiden Schenkeln je ein Druckelement angeordnet ist.

Vorteilhaft ist es ferner, daß auf jedem Schenkel eines Bügels oder einer Halterung ein Druckelement angeordnet ist, das jeweils bei Drehung des Drehzylinders in einem definierbaren Winkelbereich gegen das äußere Ende eines Betätigungselements zur Anlage kommt und eine gegenseitige Verstellung der Betätigungselemente gegen die Wirkung mindestens einer Feder bewirkt, wobei die Winkellage der Schenkel und des Druckelements zwsichen den Anschlägen verstellbar ist.

Gemäß einer bevorzugten Ausführungsform der erfindungsgemäßen Lösung ist schließlich vorgesehen, daß das Druckelement als Andrückrolle auf dem Schenkel eines U-förmigen Bügels drehbar gelagert ist und daß zwischen dem Druckelement und der Stirnseite des Drehzylinders je eine Scheibe vorgesehen ist. Hierdurch können die Laufgeräusche stark reduziert werden.

Vorteilhaft ist es auch, daß das mit dem ortsfesten Druckelement zusammenwirkende Steuerelement mit den Anschlägen auf einer Welle drehbar und linear verschiebbar gelagert ist.

Vorteilhaft ist es ferner, daß das Druckelement auf einem im Gehäuse fest angeordneten Lagerbolzen drehbar gelagert ist, wobei der Lagerbolzen zur Aufnahme des Druckelements die Rotationswelle eines Getriebes zum Antrieb des Drehzylinders in etwa rechtwinklig schneidet.

Von besonderer Bedeutung ist es für die vorliegende Erfindung, daß auf der Rotationswelle das Steuerelement angeordnet ist, das einerseits mit dem Druckelement und andererseits mit mindestens einem Betätigungselement in Wirkverbindung steht.

In weiterer Ausgestaltung der Erfindung ist es vorteilhaft, daß das Druckelement, das mit seiner Mantelfläche auf der Steuerfläche des Steuerelements abrollt, als Kegelstumpf ausgebildet ist, und daß das auf der Rotationswelle drehbar sowie linear verschiebbar gelagerte Steuerelement eine durch die Anschläge gebildete Aussparung aufweist, in die sich der mit mindestens einem Betätigungselement in Wirkverbindung stehende Mitnehmer erstreckt, wobei bei einer Drehrichtungsänderung des Drehzylinders der Mitnehmer mit einem der Anschläge des drehbar gelagerten Steuerelements zur Anlage kommt.

Besonders vorteilhaft ist es, daß das verschiebbare Steuerelement auf das verschiebbar gelagerte Betätigungselement einwirkt.

In weiterer Ausgestaltung der Erfindung ist schließlich vorgesehen, daß in Abhängigkeit von der Drehrichtung des Drehzylinders die jeweilige Anlagestelle durch Anlage des Mitnehmers an einem der Anschläge sowie durch Anlage der jeweiligen Erhöhung der Steuerkurve des Steuerelements an dem Druckelement bestimmt ist.

Vorteilhaft ist es auch, daß das mit dem Druckelement zusammenwirkende Steuerelement auf einer Welle zwischen den Anschlägen drehbar gelagert ist.

Weitere Vorteile und Einzelheiten der Erfindung sind in den Patentansprüchen und in der Beschreibung aufgeführt und in den Figuren dargestellt, wobei bemerkt wird, daß alle Einzelmerkmale und alle Kombinationen von Einzelmerkmalen erfindungswesentlich sind.

In den Figuren ist die Erfindung an einer Ausführungsform beispielsweise dargestellt, ohne auf die Ausführungsform beschränkt zu sein. Es zeigt:
- Fig. 1: eine Vorderansicht eines schematisch dargestellten, nur die wesentlichen Teile aufweisenden Epilationsgerätes mit einem elektrischen Antriebsmotor zum Antrieb eines Klemmelemente aufweisenden Drehzylinders, teilweise im Schnitt;
- Fig. 2: ein erstes Ausführungsbeispiel zusammenwirkender Betätigungselemente eines Drehzylinders und den zugehörigen Druckelementen mit einem Verstellhebel und einem Exzenter in perspektivischer Darstellung;
- Fig. 3: eine weitere Schnittdarstellung des einen Bügel aufweisenden Drehzylinders in Klemmstellung, in der die einzelnen Klemmelemente an ihren äußeren Enden gegeneinander anliegen;
- Fig. 4a-4d: verschiedene Arbeitsstellungen von unterschiedlichen Epilationsgeräten;
- Fig. 5: ein weiteres Ausführungsbeispiel eines Drehzylinders in Klemmstellung, in der die einzelnen Klemmelemente an ihren äußeren Enden gegeneinander anliegen, in Schnittdarstellung;
- Fig. 6: Schnitt durch ein weiteres Ausführungsbeispiel eines Epilationsgerätes zum Entfernen von Haaren, insbesondere für den Einsatz im Oberlippenbereich, mit im Klemmzustand befindlichen Klemmelementen;
- Fig. 7: Schnitt durch ein weiteres Ausführungsbeispiel eines Epilationsgerätes mit im Öffnungszustand befindlichen Klemmelementen;
- Fig. 8: perspektivische Darstellung eines Steuerelements;
- Fig. 9-12: verschiedene Stellungen des Bügels bzw. des Lagerblocks mit Druckelement in einer linken bzw. rechten Anschlagstellung;
- Fig. 13-14: schematische Darstellungen der Positionen eines Steuerelements zur Beaufschlagung der Betätigungselemente, und
- Fig. 15-17: Bewegungsablauf eines reversiblen Drehzylinders eines Epilationsgerätes mit Bezug zur Hautoberfläche mit den zugehörigen Positionen zur Steuerung der Betätigungselemente.

In der Zeichnung ist in Fig. 1 ein Gerät 1 zum Entfernen von Körperhaaren von Menschen bzw. ein Epilationsgerät teilweise im Schnitt dargestellt, das aus einem Gehäuse 2 und einem abnehmbaren Epilationskopf 3 zur Aufnahme eines antreibbar gelagerten Drehzylinders 4 besteht. (Weitere Einzelheiten ergeben sich aus der Patentanmeldung FR A 91 051 35).

Der Drehzylinder 4 wird von einem elektrischen Motor 103 angetrieben, der an ein Stromnetz oder an einen aufladbaren Akkumulator 5 bzw. auswechselbare Batterien anschließbar ist.

Der Antriebsmotor 103 steht über ein zahlreiche Zahnräder 9 aufweisendes Getriebe 7 mit einem Antriebsrad 8 des Drehzylinders 4 in Antriebsverbindung.

Der auf dem Gehäuse 2 aufsteckbare Epilationskopf 3 weist gemäß Fig. 1 eine linke Lagerschale 11 auf, die an ein horizontal verlaufendes Tragteil fest bzw. einteilig angeschlossen ist.

In den Lagerschalen 11 und 12 gemäß Fig. 3 befindet sich je eine Lagerbuchse 17 und 18 zur Aufnahme einer Achse 19, auf der der Drehzylinder 4 drehbar gelagert ist. An den beiden Enden der Achse 19 befindet sich je eine zylindrische Schlitzöffnung 20, durch die sich jeweils ein Schenkel 21 eines in Seitenansicht dargestellten Bügels 22 erstreckt. Der Bügel 22 kann, wie nachstehend noch näher beschrieben ist, zwischen zwei Anschlägen 611, 612 (vgl. hierzu Fig. 3, 11, 10) verschwenkt werden. Die Verschwenkung des Bügels 22 zwischen den Anschlägen 611, 612 erfolgt bei Drehrichtungsänderung des Drehzylinders 4. Hierzu wird die Achse 19 in einer Bohrung 693 eines Lagerzapfens 25 gedreht, bis der Bügel 22 gegen den Anschlag 611 oder 612 zu Anlage kommt. In Fig. 3 ist lediglich der Anschlag 612 angedeutet.

Wie aus Fig. 1 ferner hervorgeht, sind rechts und links bzw. ober- und unterhalb von zahlreichen nebeneinander angeordneten Klemmelementen 42 und 43 zwei halbschalenförmige ausgebildete Einfädelelemente 49, 50 angeordnet, die zahlreiche, nebeneinanderliegende und parallel verlaufende Lamellen 51 aufweisen, die die Aufgabe haben, die Körperhaare derart aufzurichten, daß sie auf einfache Weise jeweils in einen Zwischenraum 52 der beiden zusammenwirkenden Klemmelemente 42, 43 gelangen.

Die Einfädelelemente 49, 50 sind auf einem die Achse 19 umgebenden Lagerteil 24 angeordnet und mit diesem lösbar verbunden. Diese Teile sind unter anderem Bestandteil des Drehzylinders 4, der über das Lagerteil 24 auf der Achse 19 drehbar gelagert ist und von dem Zahnrad 8 angetrieben wird.

Die Achse 19 des Drehzylinders 4 des Epilationskopfes 3 dient gemäß Fig. 3 zur drehbaren Aufnahme des mittleren, rechteckförmigen, länglichen Lagerteils 24.

Auf der oberen und diametral gegenüberliegenden, unteren Seite des Lagerteils 24 sind jeweils zwei gegeneinander verschiebbare Betätigungselemente 109, 110 gelagert.

Wie aus Fig. 3 ferner hervorgeht, sind auf den Betätigungselementen 109, 110 die in Fig. 3 dargestellten Klemmelemente 42 und 43 angeordnet bzw. mit diesen antriebsmäßig verbunden. Zahlreiche Klemmelemente 42, 43 wirken zusammen und bilden jeweils eine Klemmvorrichtung zur Entfernung von Körperhaaren. Die Klemmvorrichtung ist Teil des Drehzylinders 4.

Die beiden oberen Betätigungselemente 109, 110 sind in Fig. 2 perspektivisch wiedergegeben. Das eine Betätigungselement 110 ist U-förmig ausgebildet und weist parallel verlaufende Stangen 30, 31 auf, die endseitig über einen quer verlaufenden Steg 32 miteinander verbunden sind. Auf der Oberseite der beiden parallel verlaufenden Stangen 30, 31 befinden sich zahlreiche, einen gleichmäßigen Abstand untereinander aufweisende Schlitze 33, die mit je einer Längsseite der Stangen 30, 31 einen rechten Winkel bilden. Die Schlitze 33 des Betätigungselements 110 liegen auf der gleichen Querebene wie Schlitze 41 des Betätigungselements 109.

Die beiden parallel verlaufenden Stangen 30, 31 bilden eine U-förmige Aussparung 34, in der das Betätigungselement 109 axial verschiebbar aufgenommen ist.

Wie auf Fig. 3 hervorgeht, befindet sich auf den beiden Schenkeln 21 des U-förmigen Bügels 22 je ein Druckelement 147, das als Andrückrolle ausgebildet sein kann. In der in Fig. 3 dargestellten Position drücken beim Drehvorgang des Drehzylinders 4 das linke und rechte Druckelement 147 über eine Scheibe 63 die Betätigungselemente 109, 110 gegen die Wirkung einer Feder 6 zusammen, wenn der Drehzylinder 3 mit den Betätigungselementen 109, 110 an den Druckelementen 147 vorbei bewegt wird.

Die Feder 6 liegt gemäß Fig. 2 mit ihrem linken Ende gegen ein linkes Widerlager 73 und mit ihrem rechten Ende gegen ein rechtes Widerlager 74 an. Die beiden Anschläge 36, 37 stellen sicher, daß das Betätigungselement 109 nicht aus dem Betätigungselement 110 herausgeschoben wird.

Fig. 5 zeigt ein zweites Ausführungsbeispiel des Gerätes zum Entfernen von Körperhaaren, das ohne weiteres in beiden Bewegungsrichtungen jeweils entgegen der Wuchsrichtung der Körperhaare einzusetzen ist.

Das Epilationsgerät 1 besteht aus dem Drehzylinder 4 und einem im Epilationskopf 3 rotierbar gelagerten Bauteil 261 mit den fest angeordneten Klemmelementen 42 sowie den bewegbaren Klemmelementen 43. (Weitere Einzelheiten ergeben sich aus der Patentanmeldung FR A 91 10 965).

Die bewegbaren Klemmelemente sind mit dem die Klemmelemente 42 des Bauteils 261 durchsetzenden Betätigungselement 109 gekoppelt und in am Bauteil 261 vorgesehenen Lagerstellen schwenkbar gelagert. Zur Halterung und Führung des Betätigungselements 109 innerhalb des Drehzylinders 4 sind diesem die Klemmelemente 42 und 43 durchsetzende Halteelemente 601 zugeordnet. An dem dem Druckelement 147 zugewandten Ende sind das Betätigungselement 109 und die Halteelemente 601 innerhalb der Öffnung eines Führungselements 602 gelagert und mittels eines das Betätigungselement 109, die Halteelemente 601 und ein Führungselement 602 durchsetzenden Stiftes 603 zu einer Einheit verbunden. Das mit einer Stirnseite 603 an dem Druckelement 147 anliegende Führungselement 602 ist in einer Endscheibe 605 des drehbar gelagerten Bauteils 261 horizontal bewegbar gelagert. Das dem Druckelement 147 abgewandte Ende des Betätigungselements 109 ist in in einer Endscheibe 606 des Bauteils 261 vorgesehenen Öffnung 607 gegen den Druck der Feder 6 horizontal verschiebbar gelagert. Um im Verlauf einer Umdrehung des Drehzylinders 4 die Klemmelemente 42 und 43 zweimal zum Einsatz zu bringen, ist das zweite Betätigungselement 110 um 180° versetzt zu dem zuvor beschriebenen Betätigungselement 109 in dem Bauteil 261 angeordnet und analog ausgebildet. Da dieses zweite Betätigungselement 110 nicht am Druckelement 147 anliegt, befindet sich die Feder 6 im entspannten Zustand. Demzufolge nehmen die bewegbaren Klemmelement 43 zu den Klemmelementen 42 einen vorgegebenen Abstand ein, der zum Erfassen der auszuziehenden Haare erforderlich ist. Das Bauteil 261 des Drehzylinders 4 ist mit einem linken Wellenende 610 in einem Lagerbock 608' und mit einem rechten Wellenende 610 in der Lagerbuchse 18 drehbar gelagert. Ein rechter Lagerbock 608 ist auf der Lagerbuchse 18 schwenkbar gelagert.

Das Bauteil 261 wird von dem Antriebsrad 8 und einer im Gehäuse 3 befindlichen Antriebseinrichtung rotierend angetrieben. Das Druckelement 147 ist auf einem entsprechend ausgebildeten Exzenter 10 drehbar gelagert. Der mit einem Verstellhebel 100 versehene Exzenter 10 ist auf einer Stange 222 drehbar gelagert, die in dem Lagerbock 608 aufgenommen ist. Durch Verstellen des Hebels 100 überträgt der Exzenter 10 seine Exzentrizität über das Druckelement 147 auf das Betätigungselement 109 bzw. 110 und bewirkt eine entsprechende Veränderung der Klemmwirkung zusammenwirkender Klemmelemente 42 und 43.

Fig. 6 zeigt ein Epilationsgerät ähnlich wie in Fig. 7 jedoch mit einem Spannelement 150. (Weitere Einzelheiten ergeben sich aus der Patentanmeldung FR A 91 106 96).

In dem Gehäuse 2 sind elektrische und mechanische Antriebselemente, wie der Motor 103, ein Getriebe 208 und ein Schalter 104 vorgesehen. Ferner weist das Epilationsgerät 1 nach Fig. 6 sowie nach Fig. 7 auf dem Drehzylinder 4 Klemmelemente 105 und 106 auf. Der Drehzylinder 4 besteht aus den relativ zueinander bewegbaren Betätigungselementen 109, 110, die mit den Klemmelementen 105, 106 gekoppelt sind und diese in ihre Klemmstellung bringen.

Eine das Betätigungselement 109 durchsetzende Rotationswelle 114 ist mit dem Betätigungselement 109 fest verbunden und in im Gehäuse 2 vorgesehenen Lagerstellen 115, 116 drehbar gelagert. Der Antrieb der Rotationswelle 114 erfolgt über den Motor 103.

Beim Ausführungsbeispiel nach Fig. 6 ist eine als Bügelfeder ausgebildete Feder 149 dargestellt. Die vom Drehzylinder abgewandte Seite der Bügelfeder 149 befindet sich mit den beiden Bügelschenkeln in Anlage an den Anschlägen 152 und 180.

Zwischen dem Betätigungselement 110 und dem Druckelement 147, in dem eine Kugel 148 rollend gelagert ist, ist ein Steuerelement 145 mit einer Steuerkurve 146 vorgesehen (Figur 8). Die Steuerkurve 146 ist beispielsweise wellenartig ausgebildet und weist mindestens eine Vertiefung 162 und eine Erhöhung 161 auf.

Die Einstellung der Klemmkraft (Figur 6) der paarweise zusammenwirkenden Klemmelemente 105 und 106 erfolgt nach Montage des Epilationsgerätes durch Verstellung des Spannelementes 150 über einen Spannhebel 151. Die Klemmkraft der Klemmelemente 105 und 106 ist abhängig von der Federkraft der Bügelfeder 149.

Figur 7 zeigt einen Schnitt durch das Gehäuse 2 des Epilationsgerätes 1 ohne Spannelement (viertes Ausführungsbeispiel), in dem elektrische und mechanische Antriebselemente wie eine Speicherzelle, der Motor 103, ein die elektrische Verbindung von Speicherzelle zum Motor 103 herstellender bzw. unterbrechender Schalter, das Getriebe 208 sowie der die Klemmelemente 105 und 106 aufweisende Drehzylinder 4 angeordnet sind. (Weitere Einzelheiten ergeben sich aus der Patentanmeldung FR A 91 106 97).

Der Drehzylinder 4 besteht aus den realtiv zueinander bewegbaren Betätigungselementen 109 und 110, den mit den Betätigungselementen gekoppelten Klemmelementen 105 und 106 sowie einem zylinderförmigen, mehrere Kammzähne aufweisenden Kammteil.

Die das Betätigungselement 109 durchsetzende Rotationswelle 114 ist mit dem Betätigungselement 109 fest verbunden und in den beiden im Gehäuse 2 vorgesehenen Lagerstellen 115 und 116 drehbar gelagert.

Auf diese Weise sind sämtliche bewegbaren Klemmelemente 105 des Drehzylinders 4 mit dem Betätigungselement 110 durch den Eingriff in, in der Zeichnung nicht dargestellte, Nuten gekoppelt und zum anderen über Arme in den Nuten des Betätigungselementes 109 schwenkbar gelagert.

Da die Arbeitsweise und der Aufbau ähnlich wie in Figur 6 ist, wird nachstehend nur auf die noch nicht beschriebenen Teile eingegangen, die im Detail aus der Patentanmeldung P 91 106 97 zu entnehmen sind.

Wie aus Figur 7 ersichtlich, ist zwischen einem am Betätigungselement 109 angeordneten Anschlag 142 und einem am Betätigungselement 110 angeformten Anschlag 143 eine Feder 144 vorgesehen, die die relativ zueinander bewegbare Betätigungselemente 109, 110 und demzufolge die mit diesen gekoppelten Kelmmelemente 105, 106 von einer Klemmstellung in eine geöffnete Stellung bewegt.

Das Steuerelement 145 ist auf der Rotationswelle 114 verschiebbar gelagert und mit einer parallel zur Rotaionswelle 114 verlaufenden Kulisse 153 versehen, in die ein am Betätigungselement 109 angeordnetes Mitnehmerelement 154 zwecks Übertragung der Rotationsbewegung eingreift. Die Länge der Kulisse 153 und des in diese eingreifenden Mitnehmerelementes 154 ist derart aufeinander abgestimmt, daß das auf der Rotationswelle 114 verschiebbar gelagerte Steuerelement 145 den durch die Steuerkurve 146 vorgegebenen Betätigungshub ausführen kann.

Das aus mehreren Zahnrädern bestehende Getriebe 208 ist zwischen den Lagerstellen 115 und 116 angeordnet und mit der Rotationswelle 114 antriebsmäßig gekoppelt.

Auf der dem Betätigungselement 110 abgewandten Stirnseite ist das Steuerelement 145 mit der Steuerkurve 146 vorgesehen, die in Verbindung mit dem im Gehäuse 2 angeordneten Druckelement 147 über das Steuerelement 145 gegen den Druck der Feder 144 das Betätigungselement 110 verschiebt.

Sind die Klemmelemente 105 und 106 des Epilationsgerätes in geöffneter Stellung, dann befindet sich das Druckelement 147 in der in der Steuerkurve 146 des Steuerelementes 145 vorgesehenen Vertiefung 162. Im Verlauf einer Drehung der Steuerkurve 146 um 180° gelangt die in dieser vorgesehenen Erhöhung 161 zur Anlage an das Druckelement 147, wodurch eine Verschiebung des Betätigungselementes 110 mit den Klemmlamellen 105 gegen den Druck der Feder 144 bewirkt wird und die Klemmlamellen 105 zur Anlage an die mit den Betätigungselementen 109 gekoppelten Klemmlamellen 106 gelangen, wie dies in Figur 6 dargestellt ist.

Das Druckelement 147 ist mittels einer Bohrung auf einem im Gehäuse 2 fest angeordneten Lagerbolzen 159 (Figur 7) drehbar gelagert und als Kegelstumpf ausgebildet, mit einer zur Mittelachse x-x des Drehzylinders 4 ausgerichteten Kegelspitze.

Das Druckelement 147 liegt mit seiner Mantelfläche an der parallel zu dieser Mantelfläche verlaufenden Steuerfläche 146 des auf der Rotationswelle 114 drehbar gelagerten Steuerelementes 145 an. Die Kelgelspitze des als Kegelstumpf ausgebildeten Druckelementes 147 endet bevorzugt im Punkt 0 auf der Mittelachse x-x. Demzufolge sind die linearen Geschwindigkeiten sämtlicher Berührungspunkte der an der Mantelfläche des Druckelementes 147 abrollenden Steuerfläche 146 des Steuerelementes 145 gleich groß.

Einzelheiten einer Ausführungsform des Steuerelementes 145 sind ferner in Figur 8 dargestellt. Die In Anpassung an die Mantelfläche des als Kegelstumpf ausgebildeten Druckelementes 147 von innen nach außen schräg verlaufende, kreisringförmige Steuerfläche 146 ist mit einer wellenartigen Formgebung versehen, wodurch entsprechend dem jeweiligen Anwendungsfall wenigstens eine Erhöhung 161 und eine Vertiefung 162 gebildet werden. Im dargestellten Ausführungsbeisplel ist die Steuerfläche 146 des Steuerelementes 145 mit einer Erhöhung 161 und einer Vertiefung 162 versehen. Je nach Ausführungsform des Epilationsgerätes können auch mehrere Erhöhungen und Vertiefungen nachfolgend alternierend vorgesehen sein.

Bei den Gerätetypen gemäß den Figuren 6 und 7 verläuft die Drehachse parallel zur Hauptachse des Gerätes und im Arbeitseinsatz ebenfalls parallel zur Hautoberfläche. Die Arbeitsweise ist bei beiden Geräten gleich.

Die Körperhaare können, wie nachstehend erläutert, nur optimal erfaßt werden, wenn das Gerät entgegen der Wuchsrichtung der Körperhaare über die Haut bewegt wird.

Um ein Gerät zur Verfügung zu stellen, das in beiden Arbeistrichtungen gemäß Figuren 15 bis 17 effektiv eingesetzt werden kann, ist es besonders vorteilhaft, daß die Drehrichtung des Gerätes und der Einstellwinkel α des Bügels 22, einer Halterung 690 (Figuren 9 bis 12) bzw. des Steuerelementes 145 (Figuren 13, 14) je nach Handhabung entsprechend gewechselt werden kann.

Es gibt verschiedene Möglichkeiten, das Gerät 1 in vorteilhafter Weise auf die unterschiedlichen Bedingungen einzustellen. Zum einen ist es vorteilhaft, die Drehrichtung des Gerätes zu ändern und zum anderen gleichzeitig den Einstellwinkel α des Mitnehmers 154 mit Bezug auf die Achse x-y an die geänderte Bedingung anzupassen.

Anhand der schematischen Darstellung in den Figuren 15 bis 17 ist gezeigt, wie die einzelnen Klemmelemente wirksam werden.

In Figur 15 ist das Gehäuse 2 des Gerätes 1 schematisch in einer vertikalen Lage wiedergegeben, so daß die Achse x-y mit der Kontaktfläche der Haut einen rechten Winkel bildet, eine Rotationsachse 108 des Drehzylinders 4 parallel zur Hautoberfläche verläuft und die mit A gekennzeichnete Fläche die Vorderseite des Gerätes darstellt, die in Richtung der zu entfernenden Haare zeigt. Ferner läuft bei diesem Ausführungsbeispiel die Rotationsachse 108 rechtwinklig zur Hauptachse x-y des Gerätes 1 (vergl. hierzu die Ausführungsbeispiele gemäß den Figuren 15, 17).

Bei dem Gerätetyp gemäß Figur 15 bzw. 4a, b wird das Gerät gegen die Wuchsrichtung der Haare mit der Hand über die Haut bewegt. Gemäß Figur 15 bzw. 4a, b dreht der Drehzylinder 4 vorteilhafterweise in Richtung A gemäß Pfeil R.

Das Gerät 1 wird mit seinem Epilationskopf 3 im Punkt b auf die Hautoberfläche aufgesetzt (Figur 15). Die Hauptachse x-y bildet bei dieser Ausführungsform mit der Hautoberfläche einen rechten Winkel. Der Drehzylinder 4 dreht sich gemäß Pfeil R mit Bezug auf die Darstellung im Uhrzeigerdrehsinn. Vor dem Punkt a befinden sich die Klemmelemente 42, 43 bzw. 105, 106 noch in einer Offenstellung, da die Druckelemente 147 noch nicht wirksam geworden sind.

Die jeweilige Anlagestelle a gemäß Figur 15 wird in Abhängigkeit von der Drehrichtung des Drehzylinders 4 durch Anlage des Mitnehmers 154 an einem der Anschläge 611 bzw. 612 sowie durch Anlage der jeweiligen Erhöhung 161 der Steuerkurve des Steuerelementes 145 an dem Druckelement 147 bestimmt.

Der Punkt a ist auch die Anlagestelle zwischen dem Druckelement 147 und dem Betätigungselement 109 bzw. 110. Kommt bei Drehrichtungsänderung des Drehzylinders 4 das Betätigungselement 109 bzw. 110 gegen das Druckelement 147 zur Anlage, dann beginnt eine Verstellung zumindest eines Betätigungselementes 109 in Richtung des benachbarten Betätigungselementes 110 bzw. beide werden gegeneinander verschoben, so daß durch weiteres Drehen des Drehzylinders 4 die Klemmelemente 42, 43, 105, 106 in ihre Schließstellung gelangen.

Die Klemmelemente 42, 43 bzw. 105, 106 schließen sich vom Punkt a allmählich in Richtung Punkt b. Der Punkt b entspricht dem Berührungspunkt des Klemmelementes mit der Hautoberfläche.

Die Klemmelemente 42, 43, 105, 106 bleiben zwischen dem Punkt b und c geschlossen und öffnen sich erst wieder allmählich zwischen den beiden Punkten c und d. Hierdurch wird sichergestellt, daß zum Entfernen der Körperhaare ein Hub ensteht, der ausreicht, daß die Körperhaare einwandfrei erfaßt und entfernt werden. Hieraus ergibt sich auch, daß die alleinige Drehrichtungsänderung des Drehzylinders 4 nicht ausreicht, die Körperhaare optimal zu entfernen. Dieser Arbeitszyklus wiederholt sich wenigstens einmal pro Zylinderdrehung.

In Figur 15 ist auch zu entnehmen, daß keine Körperhaare erfaßt werden, wenn lediglich die Drehrichtung des Drehzylinders 4 geändert und das Epilationsgerät 1 nach rechts bewegt wird. Dann beginnt der Schließvorgang der Klemmelemente bereits bei Punkt d und ist bei c geschlossen. Deshalb können von den Klemmelementen keine Haare erfaßt und daher auch nicht eingeklemmt werden.

In Figur 16 sind die einzelnen Stellungen der Betätigungselemente 109, 110 zwischen den Punketn a und d dargestellt. Dabei gibt 1 zwischen x-y und P den Weg der Betätigungsstangen 109, 110 an, wenn der Drehzylinder 4 den Winkeln α durchfährt. Das Maß e gibt die Arbeitsbreite der Betätigunsstangen 109, 110 wieder. Wenn die Betägigungsstangen 109, 110 in der Stellung 2a mit den Druckelementen 147 in Berührung kommen, sind die Klemmelemente 105, 106 noch geöffnet (vergl. Figur 15, Punkt a). Von der Postion 2(a) nach 2(b) verstellen die Druckelemente 147 die Betätigungselemente 109, 110 um den Betrag X und führen diese im Punkt b zusammen. Die Klemmelemente bleiben In der Stellung 2(b) so lange geschlossen, bis die Arbeitsbreite e der Betätigungselemente 109, 110 den Anlagepunkt P an den Druckelementen 147 passiert hat. Danach beginnt die Öffnungsphase der Klemmelemente zwischen 2(c) und 2(d). Weiteres läuft wie beschrieben ab.

Aus diesem Schema ergibt sich, daß die Stellwege 2(a), 2(d) und die Stellwege 2(b), 2(c) mit Bezug auf die Hauptachse x-y symmetrisch verlaufen.

Um zu erreichen, daß bei Umkehrung der Drehrichtung des Drehzylinders 4 die Klemmelemente 42, 43 bzw. 105, 106 in gleicher Weise, wie dies in Figur 15 dargestellt ist (der Schließpunkt von Punkt b gemäß Figur 15 entspricht dem Schließpunkt c' in Figur 17), zum richtigen Zeitpunkt schließen, wird die Lage des Druckelementes 147 um die Größe 2α aus der Position gemäß Figur 11 in die Position gemäß Figur 12 über die Achse x-y hinaus verschwenkt.

Hierzu sind die einzelnen Druckelemente 147 gemäß den Figuren 9 bis 12 auf der schwenkbaren Vorrichtung bzw. Halterung 690, die als Bügel 22 oder als Lagerbock 608 ausgebildet sein kann, angeordnet, der zwischen den beiden festen, am Epilationskopf 3 vorgesehenen Anschlägen 611, 612 verstellbar ist. Diese schwenkbare Vorrichtung bzw. Halterung 690 ist für alle Epilationsgeräte, die nach diesem Prinzip arbeiten (Figuren 1, 3, 5, 4a, b) und insbesondere in dieser Anmeldung beschrieben sind, einsetzbar.

Nachfolgend ist die Art und Weise der Arbeitsrichtungsänderung für die Anordnung des ersten Gerätetyps erläutert. In Figur 3 ist eine Lagerung und in den Figuren 11, 12 die Verstellung des Bügels zwischen den Anschlägen dargestellt.

Wie aus den Figuren 11, 12 und vergleichweise aus Figur 3 hervorgeht, sind die Schenkel 21 des Bügels 22 in den Schlitzöffnungen 20 der Lagerzapfen 25 aufgenommen, die Teil der Achse 19 sind. Die Lagerzapfen 25 sind in den Bohrungen 693 der Lagerbuchse 17, 18 des Epilationskopfes 3 derart aufgenommen, daß die Bügel 22 mit dem Druckelement 147 zwischen den mit Abstand zueinander angeordneten Anschlägen 611, 612 verschwenken können.

Durch die Verschwenkung des Bügels 22 zwischen den Anschlägen 611, 612 wird sichergestellt, daß der Bügel 22 mit den Druckelementen 147 stets in die gewünschte und somit günstigste Stellung (vergl. Figuren 11, 12) verschwenkt wird.

Im Ausführungsbeispiel gemäß Figur 3 wird bei Drehrichtungsänderung des Mototrs der Bügel 22 nach Anlage des Betätigungselementes 110 gegen das Druckelement 147 mittels der Rotationsbewegung des Betätigungselementes 110 aus der Stellung gemäß Figur 12 verschwenkt. Wie in Figur 12 dargestellt ist, können die seitlichen Begrenzungen der Schlitzöffnung 20 (vergl. Figur 12) auch als Anschläge 691, 691' wirken.

In Figur 11 hat das Druckelement 147 die Stellung eingenommen, in der sich der Drehzylinder 4 gemäß Pfeil In Richtung R dreht (vergleiche auch Figur 15) und die Anlagestelle zwischen Druckelement 147 und Betätigungselement 109 eine durch den Winkel α gekennzeichnete Winkellage eingenommen hat. Der Drehzylinder 4 mit dem zugehörigen Bügel 22 nimmt hierzu die Arbeitsstellung gemäß dieser Figur 11 ein, so daß die Achse x-y mit der Kontaktfläche der Haut einen annähernd rechten Winkel bildet und die Rotationsachse 108 des Drehzylinders 4 parallel zur Hautoberfläche verläuft und die mit A gekennzeichnete Seite (verlg. Figur 15) die Vorderseite des Gerätes darstellt, die gegen die Wuchsrichtung der zu entfernenden Haare zeigt. Ferner läuft bei diesem Ausführungsbeispiel die Rotationsachse 108 rechtwinklig zur Hauptachse des Gerätes 1 (vergl. hierzu die Ausführungsbeispiele gemäß der Figuren 1 und 3 und die einzelnen Stellungen der beiden Gerätetypen gemäß Figuren 11, 12). Die Haare werden nun, wie bereits ausführlich beschrieben, beginnend bei a erfaßt und während des Hubvorganges zwischen b und c entfernt.

Dies wird in vorteilhafter Weise dadurch erreicht, daß bei Änderungen der Wuchsrichtung der Haare die Drehrichtungsänderung des Drehzylinders 4 geändert wird und dadurch eine automatische Verstellung des Bügels 22 aus der Stellung gemäß Figur 11 in die dargestellte optimale Arbeitsstellung gemäß Figur 12 erfolgt, wenn das Gerät nach links über die Haut bewegt wird.

Da die Klemmelemente zwischen dem Punkt b und c geschlossen bleiben und sich nur zwischen den beiden Punkten c und d öffnen, wird beim Hubvorgang zwischen b und c sichergestellt, daß die Körperhaare einwandfrei eingeklemmt und dann zwischen a und b entfernt werden.

Nach dem Ausführungsbeispiel gemäß Figur 5 arbeitet das Gerät auf ähnliche Weise wie das Gerät gemäß Figur 3. Hierzu ist der das Druckelement 147 aufnehmende Exzenter 10 auf der Stange 222 angeordnet, die in dem Lagerbock 608 aufgenommen ist, der auf der Lagerbuchse 18 zwischen einer Stellung gemäß Figur 9 und einer Stellung gemäß Figur 10 verschwenkbar gelagert ist, so daß der Lagerbock 608 einmal gegen den linken Anschlag 611 oder den rechten Anschlag 612 anliegt. Auch hier erfolgt die Verschwenkung des Lagerbocks 608 durch Anlage des Betätigungselementes 109 (wie bei dem Bügel 22) gegen das Druckelement 147, wenn die Drehrichtung des Motors geändert wird.

Hierdurch wird auf einfache Weise die wirksame Anlagestelle (vergl. P in den Figuren 9 bis 12) zwischen Druckelement 147 und Betätigungselement 109, 110, an der eine Verstellung zumindest eines Klemmelementes 109 in Richtung des benachbarten Klemmelementes 110 mit Bezug auf die feststehende Hauptachse x-y des Gehäuses 2 beginnt, verlagert. Die durch den Lagerbock 608 und den Punkt P verlaufende Mittellinie bildet mit der Achse x-y, die auch als Quermittelebene des Gerätes 1 bezeichnet werden kann, einen Winkel α. Durch Drehrichtungsänderung wird der Lagerbock 608 zwischen + α und - α verstellt und somit auch die relative Anlagestelle P zwischen dem Druckelement 147 und dem Betätigungselement 109. Grundsätzlich ist es wichtig, daß die Anlagestelle P in ihrer Winkellage mit Bezug auf die Achse x-y verändert wird.

Um Wiederholungen zu vermeiden, wird nachfolgend lediglich die Wirkungsweise der Verstellung des mit einem der Betätigungselemente 109 fest verbundenen Mitnehmers 154 des dritten und vierten Ausführungsbeispiels gemäß den Figuren 6, 7, 13, 14 näher erläutert.

Bei Epilationsgeräten, bei denen gemäß Figuren 6, 7 das Druckelement 147 und das entsprechende Steuerelement 145 zusammenwirken, wird das auf der Rotationswelle 114 drehbar gelagerte Steuerelement 145 gegenüber dem Mitnehemr 154 zwischen den Anschlägen 611, 612 verstellt.

Das Steuerelement 145 ist hierzu mit einer Aussparung 692 versehen, die durch die beiden Anschläge 611, 612 begrenzt wird. Bei einer Drehrichtungsänderung des Drehzylinders 4 wird das Steuerelement 145 im Winkelbereich α verstellt (vergleiche Figuren 13 und 14), so kommen die Anschläge 611 und 612 wechselweise gegen den auf der Rotationswelle 114 drehfest angeordneten Mitnehmer 154 zur Anlage.

Das Gerät gemäß Figuren 6, 7 enhält, wie bereits beschrieben, die Klemmelemente 105, 106, die relativ zueinander verstellbar sind, wobei ein Klemmelement 105 feststehend und das andere Klemmelement 106 beweglich ist.

Gemäß den Figuren 6, 7 bzw. 13 dreht sich der Drehzylinder 4 im Drehsinn gemäß Pfeil R. Dabei wird der Mitnehmer 154, der Teil des Betätigungselementes 109 ist, von der Rotationswelle 114 mitgedreht und dreht dadurch das Steuerelement 145, wobei sich der Mitnehmer 154 gegen den Anschlag 611 abstützt.

In der in Figur 13 dargesetellten Position befindet sich ein hervorstehender Teil bzw. die Steuerfläche oder Steuerkurve 146 des Steuerelementes 145 auf einer mit 614 bezeichneten Achse x-y der Kugel 148. In dieser Stellung (siehe Anlagestelle P) befinden sich die Klemmelemente 105, 106 bereits im geschlossenen Zustand - Punkt b - und bleiben im Winkel bereich α in dieser Stellung, danach werden die Klemmelemente 105, 106 wieder auseinanderbewegt.

Wird die Drehrichtung geändert, die gemäß Figur 14 durch den Pfeil R angedeutet ist, dann bremst die Kugel 148 das Steuerelement 145 ab und der Mitnehmer 154 kommt gegen den Anschlag 612 zur Anlage. Nun kann sich der gleiche, bereits beschriebene Klemm- und Öffnungsvorgang wiederholen. (Vergl. hierzu die im Prinzip gleiche Funktion bezügl. der Beispiele gemäß der Figuren 9 und 11).

Die Klemmelemente 42, 43 und 105, 106 werden bei allen Gerätetypen immer dann gegeneinander gepreßt, wenn zumindest ein Betätigungselement 109, 110 entweder an dem Druckelement 147 oder an einer Erhöhung 161 der Steuerfläche 146 des Steuerelementes 145 vorbeibewegt wird (vergl. Anlagestelle P), so daß dann gemäß den Figuren 6, 7 das Druckelement 147 über das Steuerelement 145 auf das Betätigungselement 110 oder gemäß den Figuren 2, 3, 5, 6 die Druckelemente 147 direkt auf die Betätigungselemente 109, 110 einwirken können.

Es ist möglich, daß bei Drehrichtungsänderungen des Motors oder anderer Antriebsorgane (mittels einer in der Zeichnung nicht dargestellten Ausführungsform) automatisch auch die Lageänderung der Druckelemente 147 bzw. der Betätigungselemente 109, 110 mit Bezug zur Achse x-y herbeigeführt wird, so daß die Erfassung der Körperhaare mittels der Klemmelmente stets rechtzeitig erfolgt.

Der Bügel 22 kann auch über eine in der Zeichnung nicht dargestellte, manuell bzw. über einen Geber beeinflußbare, elektrische Steuervorrichtung in Abhängigkeit von einer Störgröße automatisch in die jeweils gewünschte Position verstellt werden. Es ist beispielsweise möglich, daß die Verstellung des Bügels 22 automatisch bei Drehrichtungsänderung des Antriebsmotors 3 erfolgt, der hierzu über einen in der Zeichnung nicht dargestellten Impulsgeber mit einem Geber verbunden sein kann. Hierzu ist es vorteilhaft, daß der Beginn der Bewegung eines Klemmelementes 42, 43, 105, 106 in Richtung des mit diesem zusammenwirkenden und benachbarten Klemmelementes steuerbar ist.

## Patentansprüche

1. Epilationsgerät (1) zum Entfernen von Haaren am menschlichen Körper mit einem Gehäuse (2), das vom Benutzer in der Hand gehalten werden kann, mit einem über einen Motor (103) angetriebenen, Klemmelemente (42, 43, 105, 106) aufweisenden Drehzylinder (4) mit wenigstens einem den Drehzylinder (49) durchsetzenden Betätigungselement (109, 110) zur Betätigung der mit diesem gekoppelten Klemmelemente (42, 43, 105, 106), wobei wenigstens ein Betätigungselement (109, 110) über ein diesem zugeordnetes Druckelement (147) mittel- oder unmittelbar betätigbar ist, **dadurch gekennzeichnet**, daß bei Drehrichtungsänderung des Drehzylinders (4) zur Verstellung des Schließzeitpunktes der Klemmelemente (42, 43, 105, 106) eine Verlagerung der Position einer Anlagestelle (a) zwischen Druckelement (147) und Betätigungselement (109, 110) erfolgt.

2. Epilationsgerät nach Anspruch 1, **dadurch gekennzeichnet**, daß die Position einer Anlagestelle (a) zwischen Druckelement (147) und Betätigungselement (109, 110) in einer Ebene veränderbar ist, welche im wesentlichen senkrecht zur Drehachse des Drehzylinders (4) verläuft und daß an der Anlagestelle (a) eine Verstellung zumindest eines Klemmelementes (109) in Richtung eines benachbarten Klemmelementes (110) beginnt.

3. Epilationsgerät nach Anspruch 1 oder 2, **dadurch gekennzeichnet**, daß ein Winkel (α) zwischen einer feststehenden Achse (X-Y) des Gerätes (1) und der Hauptachse des Druckelements (147), insbesondere der Drehachse, veränderbar ist, wobei diese Winkeländerung in einer Ebene erfolgt, welche im wesentlichen senkrecht zur Drehachse des Drehzylinders (4) liegt.

4. Epilationsgerät nach einem der vorhergehenden Ansprüche, **dadurch gekennzeichnet**, daß die Drehrichtung des Drehzylinders (4) des Epilationsgerätes (1) bei Änderung der Arbeitsrichtung des Epilationsgerätes (1) automatisch auf die geänderte Arbeitsrichtung einstellbar ist.

5. Epilationsgerät nach einem oder mehreren der vorhergehenden Ansprüche, **dadurch gekennzeichnet**, daß das Druckelement (147) und/oder Betätigungselement (109, 110) und/oder Steuerelement (145) zwischen zwei Anschlägen (611, 612, 691, 691') verstellbar ist, die mit Bezug auf die Achse (x-y) des Gehäuses (2) spiegelsymmetrisch angeordnet sind.

6. Epilationsgerät nach einem oder mehreren der vorhergehenden Ansprüche, **dadurch gekennzeichnet**, daß bei Drehrichtungsänderung des Drehzylinders (4) das Betätigungselement (109, 110) oder das Druckelement (147) oder das Steuerelement (145) oder die Halterung (690) von einem Anschlag (611) zu einem anderen Anschlag (612) bewegbar ist.

7. Epilationsgerät nach Anspruch 6, **dadurch gekennzeichnet**, daß durch Anlage eines Betätigungselementes (109, 110) an dem Druckelement (147) bei Drehrichtungsänderung des Drehzylinders (4) automatisch eine Verstellung des Druckelementes (147) in Richtung eines Anschlags (611, 612, 691, 691') bzw. in eine Endlagestellung erfolgt, an der die lineare Verstellung mindestens eines Betätigungselementes (109, 110) erfolgt.

8. Epilationsgerät nach Anspruch 6, **dadurch gekennzeichnet**, daß automatisch durch Anlage des Mitnehmers (154) an dem Anschlag (611 oder 612) des Steuerelementes (145) bei Drehrichtungsänderung des Drehzylinders (4) eine Verstellung des Steuerelementes (145) in eine Endlagestellung erfolgt.

9. Epilationsgerät nach einem oder mehreren der vorhergehenden Ansprüche, **dadurch gekennzeichnet**, daß das Druckelement (147) zur Betätigung des Betätigungselementes (109, 110) an einem verstellbaren Bügel (22) oder an einer verstellbaren Halterung (690) bzw. an einem Lagerbock (608) angeordnet ist.

10. Epilationsgerät nach einem oder mehreren der vorhergehenden Ansprüche, **dadurch gekennzeichnet**, daß das Druckelement (147) zur Betätigung des Betätigungselementes (109, 110) auf der Halterung (690) angeordnet ist, die um eine Achse (19) verschwenkbar Ist, die in etwa parallel zur Längsmittelachse des Betätigungselementes (109, 110) und/oder der Rotationsachse (19, 114) des Drehzylinders (4) verläuft.

11. Epilationsgerät nach einem oder mehreren der vorhergehenden Ansprüche, **dadurch gekennzeichnet**, daß die mit Abstand zueinander angeordneten Anschläge (611, 612) am Epilationskopf (3) insbesondere am Rahmen des Epilationskopfes (3) vorgesehen sind.

12. Epilationsgerät nach einem oder mehreren der vorhergehenden Ansprüche, **dadurch gekennzeichnet**, daß die beiden Enden der Achse (19) des Drehzylinders (4) endseitig je eine Schlitzöffnung (20) aufweisen, durch die sich jeweils ein Schenkel (21) des Bügels (22) erstreckt.

13. Epilationsgerät nach einem oder mehreren der vorhergehenden Ansprüche, **dadurch gekennzeichnet**, daß die mit Abstand zueinander angeordneten Anschläge (691, 691') durch die Seitenwände der in der Welle bzw. Achse (19) vorgesehenen Schlitzöffnung (20) gebildet werden, in der die Schenkel (21) des Bügels (22) aufgenommen sind.

14. Epilationsgerät nach einem oder mehreren der vorhergehenden Ansprüche, **dadurch gekennzeichnet**, daß die Halterung (690) als Bügel (22) ausgebildet ist, der im Epilationskopf (3) schwenkbar gelagert ist, wobei die Achse (19) in einer im Gerät vorgesehenen Lagerbuchse (17, 18) aufgenommen ist.

15. Epilationsgerät nach einem oder mehreren der vorhergehenden Ansprüche, **dadurch gekennzeichnet**, daß die Halterung (690) als Lagerbock (608) ausgebildet ist, der gemeinsam mit dem Druckelement (147) auf einer im Epilationskopf (3) vorgesehenen Lagerbuchse (18) schwenkbar gelagert ist.

16. Epilationsgerät nach einem oder mehreren der vorhergehenden Ansprüche, **dadurch gekennzeichnet**, daß die Halterung (690) als U-förmiger, verschwenkbarer Bügel (22) ausgebildet ist, an dessen beiden Schenkeln (21) je ein Druckelement (147) angeordnet ist.

17. Epilationsgerät nach Anspruch 16, **dadurch gekennzeichnet**, daß auf jedem Schenkel (21) eines Bügels (22) oder einer Halterung (690) ein Druckelement (147) angeordnet ist, das jeweils bei Drehung des Drehzylinders in einem definierbaren Winkelbereich gegen das äußere Ende eines Betätigungselementes (109, 110) zur Anlage kommt und eine gegenseitige Verstellung der Betätigunselemente (109, 110) gegen die Wirkung mindestens einer Feder (6) bewirkt, wobei die Winkellage der Schenkel (21) und des Druckelementes zwischen den Anschlägen (611, 612) verstellbar ist.

18. Epilationsgerät nach Anspruch 17, **dadurch gekennzeichnet**, daß das Druckelement als Andrückrolle (147) auf dem Schenkel (21) eines U-förmigen Bügels (22) drehbar gelagert ist.

19. Epilationsgerät nach Anspruch 17, **dadurch gekennzeichnet**, daß zwischen dem Druckelement (147) und der Stirnseite des Drehzylinders (4) je eine Scheibe (63) vorgesehen ist.

20. Epilationsgerät nach einem oder mehreren der vorhergehenden Ansprüche, **dadurch gekennzeichnet**, daß das mit dem ortsfesten Druckelement (147) zusammenwirkende Steuerelement (145) mit den Anschlägen (611, 612) auf einer Welle (114) drehbar und linear verschiebbar gelagert ist.

21. Epilationsgerät nach einem oder mehreren der vorhergehenden Ansprüche, **dadurch gekennzeichnet**, daß das Druckelement (147) auf einem im Gehäuse (2) fest angeordneten Lagerbolzen (159) drehbar gelagert ist.

22. Epilationsgerät nach Anspruch 19, **dadurch gekennzeichnet**, daß der Lagerbolzen (159) zur Aufnahme des Druckelementes (147) die Rotationswelle (114) zum Antrieb des Drehzylinders (4) in etwa rechtwinklig schneidet.

23. Epilationsgerät nach einem oder mehreren der vorhergehenden Ansprüche, **dadurch gekennzeichnet**, daß auf der Rotationswelle (114) das Steuerelement (145) angerodnet ist, das einerseits mit dem Druckelement (147) und andererseits mit mindestens einem Betätigungselement (109, 110) in Wirkverbindung steht.

24. Epilationsgerät nach einem oder mehereren der vorhergehenden Ansprüche, **dadurch gekennzeichnet**, daß das Druckelement (147), das mit seiner Mantelfläche auf der Steuerfläche (146) des Steuerelementes (145) abrollt, als Kegelstumpf ausgebildet ist.

25. Epilationsgerät nach einem oder mehreren der vorhergehenden Ansprüche, **dadurch gekennzeichnet**, daß das auf der Rotationswelle (114) drehbar sowie linear verschiebbar gelagerte Steuerelement (145) eine durch die Anschläge (611, 612) gebildete Aussparung (692) aufweist, in die sich der mit mindestens einem Betätigungselement (109) in Wirkverbindung stehende Mitnehmer (154) erstreckt, wobei bei einer Drehrichtungsänderung des Drehzylinders (4) der Mitnehmer (154) mit einem der Anschläge (611 bzw. 612) des drehbar gelagerten Steuerelementes (145) zur Anlage kommt.

26. Epilationsgerät nach einem oder mehreren der vorhergehenden Ansprüche, **dadurch gekennzeichnet**, daß das verschiebbare Steuerelement (145) auf das verschiebbar gelagerte Betätigungselement (110) einwirkt.

27. Epilationsgerät nach einem oder mehreren der vorhergehenden Ansprüche, **dadurch gekennzeichnet**, daß in Abhängigkeit von der Drehrichtung des drehzylinders (4) die jeweilige Anlagestelle (a) durch Anlage des Mitnehmers (154) an einem der Anschläge (611 bzw. 612) sowie durch Anlage der jewieligen Erhöhung (161) der Steuerkurve des Steuerelementes (145) an dem Druckelement (147) bestimmt ist.

## Claims

1. An epilating appliance (1) for the removal of human body hair, with a hand-holdable casing (2), with a rotary cylinder (4) driven by a motor (103) and provided with clamping members (42, 43, 105, 106), and with at least one actuating member (109, 110) extending through the rotary cylinder (4) for actuation of the clamping members (42, 43, 105, 106) coupled thereto, in which at least one actuating member (109, 110) is actuatable directly or indirectly by a pressure element (147) operatively associated therewith, **characterized in that**, on a change of the direction of rotation of the rotary cylinder (4), the position of a point of engagement (a) between said pressure element (147) and said actuating member (109, 110) is relocated for adjustment of the instant of closing of the clamping members (42, 43, 105, 106).

2. The epilating appliance as claimed in claim 1, **characterized in that** the position of a point of engagement (a) between said pressure element (147) and said actuating member (109, 110) is variable in a plane extending substantially normal to the axis of rotation of the rotary cylinder (4), and that the point of engagement (a) is the starting point for an adjusting action of at least one clamping member (42, 105) in the direction of an adjacent clamping member (43, 106).

3. The epilating appliance as claimed in claim 1 or 2, **characterized in that** an angle (α) formed between a fixed axis (x-y) of the appliance (1) and the main axis of the pressure element (147), in particular the axis of rotation, is variable, such angular variation occurring in a plane lying substantially normal to the axis of rotation of the rotary cylinder (4).

4. The epilating appliance as claimed in any one of the preceding claims, **characterized in that**, on a change of the working direction of the epilating appliance (1), the direction of rotation of the rotary cylinder (4) of the epilating appliance (1) is automatically adaptable to said changed working direction.

5. The epilating appliance as claimed in one or several of the preceding claims, **characterized in that** the pressure element (147) and/or the actuating member (109, 110) and/or the control element (145) is displaceable between two stops (611, 612, 691, 691') arranged in mirror symmetry relative to the axis (x-y) of the casing (2).

6. The epilating appliance as claimed in one or several of the preceding claims, **characterized in that**, on a change of the direction of rotation of the rotary cylinder (4), the actuating member (109, 110) or the pressure element (147) or the control element (145) or the mounting structure (690) is movable from one stop (611) to another stop (612).

7. The epilating appliance as claimed in claim 6, **characterized in that** by abutment of an actuating member (109, 110) with the pressure element (147) upon a change of the direction of rotation of the rotary cylinder (4), a displacement of the pressure element (147) occurs automatically in the direction of a stop (611, 612, 691, 691') or into an end position where the linear displacement of at least one actuating member (109, 110) is effected.

8. The epilating appliance as claimed in claim 6, **characterized in that** by abutment of the engaging means (154) with the stop (611, 612) of the control element (145) on a change of the direction of rotation of the rotary cylinder (4) there occurs automatically a displacement of the control element (145) into an end position.

9. The epilating appliance as claimed in one or several of the preceding claims, **characterized in that** the pressure element (147) for actuating the actuating member (109, 110) is arranged on an adjustable U-shaped member (22) or on an adjustable mounting structure (690) or on a bearing block (608).

10. The epilating appliance as claimed in one or several of the preceding claims, **characterized in that** the pressure element (147) for actuating the actuating member (109, 110) is arranged on the mounting structure (690) which is pivotal about an axis (19) extending approximately parallel to the longitudinal center line of the actuating member (109, 110) and/or the axis of rotation (19, 114) of the rotary cylinder (4).

11. The epilating appliance as claimed in one or several of the preceding claims, **characterized in that** the relatively spaced stops (611, 612) are arranged on the epilation head (3) in particular on the frame of the epilation head (3).

12. The epilating appliance as claimed in one or several of the preceding claims, **characterized in that** the axle (19) of the rotary cylinder (4) has at either end thereof a slotted opening (20) through which a respective leg (21) of the U-shaped member (22) extends.

13. The epilating appliance as claimed in one or several of the preceding claims, **characterized in that** the relatively spaced stops (691, 691') are formed by the side walls of the slotted opening (20) in the shaft or axle (19) in which the legs (21) of the U-shaped member (22) are received.

14. The epilating appliance as claimed in one or several of the preceding claims, **characterized in that** the mounting structure (690) is configured as a U-shaped member (22) pivotally mounted in the epilation head (3), with the axle (19) being received in a bearing bush (17, 18) provided in the appliance.

15. The epilating appliance as claimed in one or several of the preceding claims, **characterized in that** the mounting structure (690) is configured as a bearing block (608) pivotally mounted together with the pressure element (147) on a bearing bush (18) provided in the epilation head (3).

16. The epilating appliance as claimed in one or several of the preceding claims, **characterized in that** the mounting structure (690) is configured as a U-shaped pivotal member (22) on either leg (21) of which a respective pressure element (147) is arranged.

17. The epilating appliance as claimed in claim 16, **characterized in that** each leg (21) of a U-shaped member (22) or mounting structure (690) receives thereon a pressure element (147) which on rotation of the rotary cylinder abuts the outer end of an actuating member (109, 110) in a definable angular range and effects a relative displacement of the actuating members (109, 110) against the action of at least one spring (6), with the angular position of the legs (21) and the pressure element being adjustable between the stops (611, 612).

18. The epilating appliance as claimed in claim 17, **characterized in that** the pressure element is mounted for rotation as a pressure roller (147) on the leg (21) of a U-shaped member (22).

19. The epilating appliance as claimed in claim 17, **characterized in that** a disk (63) each is arranged between the pressure element (147) and the end of the rotary cylinder (4).

20. The epilating appliance as claimed in one or several of the preceding claims, **characterized in that** the control element (145) with its stops (611, 612) which cooperates with the fixed pressure element (147) is mounted on a shaft (114) so as to be rotatable and linearly displaceable.

21. The epilating appliance as claimed in one or several of the preceding claims, **characterized in that** the pressure element (147) is mounted for rotation on a bearing pin (159) fixedly arranged in the casing (2).

22. The epilating appliance as claimed in claim 19, **characterized in that** the bearing pin (159) receiving the pressure element (147) intersects at approximately right angles the rotary shaft (114) driving the rotary cylinder (4).

23. The epilating appliance as claimed in one or several of the preceding claims, **characterized in that** the rotary shaft (114) receives thereon the control element (145) which is operatively connected with the pressure element (147) on the one side and with at least one actuating member (109, 110) on the other side.

24. The epilating appliance as claimed in one or several of the preceding claims, **characterized in that** the pressure element (147) which rolls with its envelope surface along the control surface (146) of the control element (145) is of a frusto-conical configuration.

25. The epilating appliance as claimed in one or several of the preceding claims, **characterized in that** the control element (145) mounted on the rotary shaft (114) so as to be both rotatable and linearly displaceable includes a recess (692) which is formed by the stops (611, 612) and into which the engaging means (154) operatively connected with at least one actuating member (109) extends, said engaging means (154) abutting one of the stops (611 or 612) of the rotary control element (145) on a change of the direction of rotation of the rotary cylinder (4).

26. The epilating appliance as claimed in one or several of the preceding claims, **characterized in that** the displaceable control element (145) acts on the displaceable actuating member (110).

27. The epilating appliance as claimed in one or several of the preceding claims, **characterized in that** the respective point of engagement (a) is determined by the abutment of the engaging means (154) with one of the stops (611 or 612) as well as by the abutment of the respective elevation (161) of the control cam of the control element (145) with the pressure element (147), in dependence upon the direction of rotation of the rotary cylinder (4).

## Revendications

1. Appareil à épiler destiné à éliminer des poils sur le corps humain, comportant un boîtier (2) qui peut être tenu à la main par l'utilisateur, un cylindre rotatif (4) présentant des éléments de pincement (42, 43, 105, 106) entraînés par un moteur (103), et comprenant au moins un élément d'actionnement (109, 110) traversant le cylindre rotatif (4) pour actionner les éléments de pincement (42, 43, 105, 106) accouplés à celui-ci, au moins un élément d'actionnement (109, 110) étant susceptible d'être actionné directement ou indirectement par l'intermédiaire d'un élément de compression (147) associé à celui-ci, caractérisé en ce que lorsque le sens de rotation du cylindre rotatif (4) change pour régler l'instant de fermeture des éléments de pincement (42, 43, 105, 106), il se produit un déplacement de la position du point d'appui (a) entre l'élément de compression (147) et l'élément d'actionnement (109, 110).

2. Appareil à épiler selon la revendication 1, caractérisé en ce que la position d'un point d'appui (a) entre l'élément de compression (147) et l'élément d'actionnement (109, 110) est variable dans un plan qui s'étend sensiblement perpendiculairement à l'axe de rotation du cylindre rotatif (4), et en ce qu'un déplacement d'au moins un des éléments de pincement en direction d'un élément de pincement voisin commence au point d'appui (a).

3. Appareil à épiler selon l'une ou l'autre des revendications 1 et 2, caractérisé en ce qu'un angle (α) entre un axe (X-Y) fixe de l'appareil (1) et l'axe principal de l'élément de compression (147), en particulier l'axe de rotation, est variable, cette modification de l'angle se produisant dans un plan qui est sensiblement perpendiculaire à l'axe de rotation du cylindre rotatif (4).

4. Appareil à épiler selon l'une quelconque des revendications précédentes, caractérisé en ce que lorsque la direction de travail de l'appareil à épiler (1) change, le sens de rotation du cylindre rotatif (4) de l'appareil à épiler (1) est automatiquement ajustable à la direction de travail modifiée.

5. Appareil à épiler selon une ou plusieurs des revendications précédentes, caractérisé en ce que l'élément de compression (147) et/ou l'élément d'actionnement (109, 110) et/ou l'élément de commande (145) est déplaçable entre deux butées (611, 612, 691, 691') qui sont agencées de manière symétrique par rapport à l'axe (x-y) du boîtier (2).

6. Appareil à épiler selon une ou plusieurs des revendications précédentes, caractérisé en ce que lors du changement de direction du cylindre rotatif (4), l'élément d'actionnement (109, 110) ou l'élément de compression (147) ou l'élément de commande (145) ou le support (690) est susceptible d'être déplacé depuis une butée (611) vers une autre (612).

7. Appareil à épiler selon la revendication 6, caractérisé en ce qu'en faisant prendre appui un élément d'actionnement (109, 110) contre l'élément de compression (147) lors du changement du sens de rotation du cylindre rotatif (4), il se produit automatiquement un déplacement de l'élément de compression (147) en direction d'une butée (611, 612, 691, 691') ou dans une position finale dans laquelle se produit le déplacement linéaire d'au moins un élément d'actionnement (109, 110).

8. Appareil à épiler selon la revendication 6, caractérisé en ce qu'un déplacement de l'élément de commande (145) dans une position finale se produit automatiquement par la venue en appui du toc d'entraînement (154) sur la butée (611 ou 612) de l'élément de commande (145) lors du changement de sens de rotation du cylindre rotatif (4).

9. Appareil à épiler selon une ou plusieurs des revendications précédentes, caractérisé en ce que l'élément de compression (147) destiné à actionner l'élément d'actionnement (109, 110) est agencé sur un étrier (22) réglable ou sur un support (690) réglable ou bien sur un plot de montage (608).

10. Appareil à épiler selon une ou plusieurs des revendications précédentes, caractérisé en ce que l'élément de compression (147) destiné à actionner l'élément d'actionnement (109, 110) est agencé sur le support (690) qui pivote autour d'un axe (19) qui s'étend approximativement parallèle à l'axe médian longitudinal de l'élément d'actionnement (109, 110) et/ou de l'axe de rotation (19, 114) du cylindre rotatif (4).

11. Appareil à épiler selon une ou plusieurs des revendications précédentes, caractérisé en ce que les butées (611, 612) agencées à distance l'une de l'autre sont prévues sur la tête d'épilation (3), en particulier sur le cadre de la tête d'épilation (3).

12. Appareil à épiler selon une ou plusieurs des revendications précédentes, caractérisé en ce que les deux extrémités de l'axe (19) du cylindre rotatif (4) présentent aux extrémités chacune une ouverture fendue (20) à travers laquelle s'étend une branche (21) respective de l'étrier (22).

13. Appareil à épiler selon une ou plusieurs des revendications précédentes, caractérisé en ce que les butées (691, 691') agencées à distance l'une de l'autre sont formées par les parois latérales de l'ouverture fendue (20) prévue dans l'arbre ou l'axe (19), dans laquelle sont reçues les branches de l'étrier (22).

14. Appareil à épiler selon une ou plusieurs des revendications précédentes, caractérisé en ce que le support (690) est réalisé sous forme d'étrier (22) qui est monté à pivotement sur la tête d'épilation (3), l'axe (19) étant reçu dans un coussinet de montage (17, 18) prévu dans l'appareil.

15. Appareil à épiler selon une ou plusieurs des revendications précédentes, caractérisé en ce que le support (690) est réalisé sous forme de plot de montage (608) qui est monté conjointement avec l'élément de compression (147) sur un coussinet de montage (18) prévu dans la tête d'épilation (3).

16. Appareil à épiler selon une ou plusieurs des revendications précédentes, caractérisé en ce que le support (690) est réalisé sous forme d'étrier (22) en forme de U pivotant, sur chacune des deux branches (21) duquel est agencé un l'élément de compression (147).

17. Appareil à épiler selon la revendications 16, caractérisé en ce que sur chaque branche (21) d'un étrier (22) ou d'un support (690) est agencé un élément de compression (147) qui, chaque fois que le cylindre rotatif (4) est en rotation, vient en appui dans une région angulaire définissable contre l'extrémité extérieure d'un l'élément d'actionnement (109, 110) à l'encontre de l'effet d'au moins un ressort (6), la position angulaire des branches (21) et de l'élément de compression (147) étant ajustable entre les butées (611, 612).

18. Appareil à épiler selon la revendications 17, caractérisé en ce que l'élément de compression est monté sous forme de galet de compression (147) en rotation sur la branche (21) d'un l'étrier (22) en forme de U.

19. Appareil à épiler selon la revendications 17, caractérisé en ce qu'il est prévu un disque (63) entre l'élément de compression (147) et la face frontale du cylindre rotatif (4).

20. Appareil à épiler selon une ou plusieurs des revendications précédentes, caractérisé en ce que l'élément de commande (145) avec les butées (611, 612), coopérant avec l'élément de compression (147) stationnaire, est monté rotatif et à déplacement linéaire sur un arbre (114).

21. Appareil à épiler selon une ou plusieurs des revendications précédentes, caractérisé en ce que l'élément de compression (147) est monté rotatif sur un goujon de montage (159) agencé de manière fixe dans le boîtier (2).

22. Appareil à épiler selon la revendications 19, caractérisé en ce que le goujon de montage (159) destiné à recevoir l'élément de compression (147) recoupe approximativement à angle droit l'arbre de rotation (114) pour entraîner le cylindre rotatif (4).

23. Appareil à épiler selon une ou plusieurs des revendications précédentes, caractérisé en ce que sut l'arbre de rotation (114) est agencé l'élément de commande (145) qui est en liaison active d'une part avec l'élément de compression (147) et d'autre part avec au moins un élément d'actionnement (109, 110).

24. Appareil à épiler selon une ou plusieurs des revendications précédentes, caractérisé en ce que l'élément de compression (147) qui roule avec sa surface enveloppe sur la surface de commande (146) de l'élément de commande (145) est réalisé en forme de tronc de cône.

25. Appareil à épiler selon une ou plusieurs des revendications précédentes, caractérisé en ce que l'élément de commande (145) monté rotatif ainsi qu'à déplacement linéaire sur l'arbre de rotation (114) présente un évidement (692) formé par les butées (611, 612), dans lequel s'étend le toc d'entraînement (154) qui est en liaison active avec au moins un élément d'actionnement (109), le toc d'entraînement (154) venant, lors d'un changement de sens de rotation du cylindre rotatif (4), en appui avec une des butées (611, 612) respective de l'élément de commande (145) monté rotatif.

26. Appareil à épiler selon une ou plusieurs des revendications précédentes, caractérisé en ce que l'élément de commande (145) agit sur l'élément d'actionnement (110) monté à déplacement.

27. Appareil à épiler selon une ou plusieurs des revendications précédentes, caractérisé en ce qu'en fonction du sens de rotation du cylindre rotatif (4), le point d'appui (a) respectif est défini par la venue en appui du toc d'entraînement (154) sur une des butées (611, 612) respectives ainsi que par la venue en appui de la came de commande de l'élément de commande (145) sur l'élément de compression (147).
